# EUROPÄISCHE PATENTSCHRIFT

(11) **EP 3 014 096 B1**
(45) Veröffentlichungstag und Bekanntmachung des Hinweises auf die Patenterteilung: **19.09.2018**
(21) Anmeldenummer: 14731663.2
(22) Anmeldetag: 23.06.2014
(51) Int. Cl.: F02M 1/16

(54) **VERFAHREN ZUM HERSTELLEN VON INJEKTOREN, INSBESONDERE KRAFTSTOFFINJEKTOREN, SOWIE INJEKTOR**
METHOD FOR PRODUCING INJECTORS, IN PARTICULAR FUEL INJECTORS, AND INJECTOR
PROCÉDÉ DE FABRICATION D'INJECTEURS, EN PARTICULIER D'INJECTEURS DE CARBURANT, AINSI QU'INJECTEUR

(30) Priorität: 26.06.2013 DE 102013212330
(43) Veröffentlichungstag der Anmeldung: 04.05.2016
(73) Patentinhaber: Continental Automotive GmbH, 30165 Hannover (DE)
(72) Erfinder: SCHÜRZ, Willibald, 93188 Pielenhofen (DE); ETLENDER, Roman, 93051 Regensburg (DE); REIM, Werner, 93059 Regensburg (DE)
(86) Internationale Anmeldenummer: PCT/EP2014/063129
(87) Internationale Veröffentlichungsnummer: WO 2014/206924

(56) Entgegenhaltungen:
- EP-A1- 1 970 556
- WO-A1-2005/098229
- WO-A1-2005/108772
- DE-A1-102009 027 103
- DE-A1-102009 045 348
- DE-A1-102011 079 468

## Beschreibung

Die Erfindung betrifft ein Verfahren zum Herstellen einer Vielzahl von Injektoren, insbesondere einer Vielzahl von Kraftstoffinjektoren für Direkteinspritzsysteme von Kraftfahrzeugen. Ferner betrifft die Erfindung ein Verfahren zum Paaren wenigstens zweier Injektoren sowie ein Verfahren zum Herstellen eines Injektors. Des Weiteren betrifft die Erfindung einen Injektor, insbesondere einen Kraftstoffinjektor für ein Direkteinspritzsystem eines Verbrennungsmotors.

Immer strenger werdende, gesetzliche Vorschriften bezüglich zulässiger Schadstoffemissionen von Verbrennungsmotoren für Kraftfahrzeuge machen es erforderlich, mittels Kraftstoffinjektoren eine verbesserte Gemischaufbereitung in den Zylindern der Verbrennungsmotoren zu erzielen. - Bei derzeitigen Kraftstoffinjektoren erfolgt eine Steuerung einer Einspritzung von Kraftstoff mittels einer Düsennadel, die im Kraftstoffinjektor verschieblich gelagert ist und einen Öffnungsquerschnitt oder ein bzw. eine Mehrzahl von Spritzlöchern einer Düsenbaugruppe des Kraftstoffinjektors in Abhängigkeit von ihrem Hub freigibt bzw. verschließt. Eine Ansteuerung der Düsennadel erfolgt beispielsweise mittels eines piezoelektrischen Aktors, welcher die Düsennadel hydraulisch oder mechanisch betätigt.

Um die Schadstoffemissionen des Verbrennungsmotors zu senken und dessen Verbrauch dabei so gering wie möglich zu halten, ist es wünschenswert, eine möglichst optimale Verbrennung innerhalb der Zylinder des Verbrennungsmotors zu erzielen. Für eine gute Prozessführung bzw. eine Steuerung/Regelung einer Verbrennung in den Zylindern ist es notwendig, den einzuspritzenden Kraftstoff volumetrisch und zeitlich möglichst genau dosieren zu können, um zu einem jedem Zeitpunkt eine möglichst optimale Verbrennung und/oder eine möglichst vollständige Regenerierung eines Partikelfilters des Kraftfahrzeugs zu erreichen, da Drehmomentanforderungen des Verbrennungsmotors in Einspritzmengen umgerechnet werden, welche wiederum mit einer Einspritzdauer in Abhängigkeit eines Einspritzdrucks, eines Hubs der Düsennadel und einer Geometrie des Kraftstoffinjektors korrelieren.

Eine Abweichung einer Ist-Einspritzmenge von einer Soll-Einspritzmenge eines Kraftstoffinjektors hat immer negative Auswirkungen auf eine Verbrennung, also die dadurch entstehenden Schadstoffemissionen, und meist auch einen Verbrauch des Verbrennungsmotors. Insbesondere für direkt einspritzende Kraftstoffinjektoren gelten hohe Anforderungen an eine Genauigkeit der Einspritzmengen und eine Stabilität eines Stahlbilds unter allen Betriebsbedingungen und über die gesamte Lebensdauer des Kraftstoffinjektors hinweg. Dies gilt viel mehr noch im Hinblick auf kleine Einspritzmengen, bei einem Mehrfach-Einspritz-Modus mit den dort verbundenen kurzen Einspritzabständen und/oder in einem Teilhubmodus einer Düsennadel.

Eine Einspritzdüse des Kraftstoffinjektors wird durch die Düsennadel angesteuert, welche beispielsweise mittels eines durch einen Piezoaktor betätigbaren Servoventil antreibbar ist. Eine solchermaßen hydraulisch indirekt angetriebene Düsennadel ist Stand der Technik. - Die Düsennadel kann jedoch auch direkt ohne einen Umweg über ein Servoventil angesteuert werden. Bei einem solchen Kraftstoffinjektor kann eine Kopplung einer Bewegung des Piezoaktors und darauf folgend einer Bewegung der Düsennadel hydraulisch direkt erfolgen, was signifikante Vorteile mit sich bringt. Für solche hydraulisch direkt angetriebenen Kraftstoffinjektoren gelten dieselben Anforderungen wie für mittels Servoventil ansteuerbare Einspritzdüsen. Durch einen hydraulischen Direktantrieb ergeben sich jedoch weitere vorteilhafte Eigenschaften der Kraftstoffinjektoren.

Aus der DE 10 2011 079 468 A1 ist ein Verfahren zum Herstellen eines Injektors bekannt. Bei diesem Verfahren werden zwei für Einspritzmengen, Leckagemengen und/oder Druckdifferenzen des Injektors relevante mechanische Spiele, einander zugepaart. Dabei wird ein Paarungsspiel einer Baugruppe des Injektors einem Istpaarungsspiel einer anderen Baugruppe des Injektors zugepaart. Es werden also zwei für Leckagemengen des Injektors relevante mechanische Spiele einander zugepaart.

Aus der DE 10 2009 027 103 A1 ist ein Injektor bekannt, bei welchem zwei für ein Einspritzmengen des Injektors relevante mechanische Spiele, hier die Zulaufspalte, einander zugepaart sind.

Es ist Aufgabe der Erfindung, insbesondere für hydraulisch direkt angetriebene Injektoren, ein verbessertes Herstellungsverfahren mit einem Kriterium für eine überwiegende Vielzahl der Injektoren anzugeben. Ferner ist es eine Aufgabe der Erfindung, ein verbessertes Verfahren zum Paaren wenigstens
zweier Injektoren anzugeben.

Die Aufgabe der Erfindung ist durch ein Verfahren zum Herstellen von Injektoren, insbesondere von Kraftstoffinjektoren für Direkteinspritzsysteme von Kraftfahrzeugen, gemäß Anspruch 1gelöst. Vorteilhafte Weiterbildungen, zusätzliche Merkmale und/oder Vorteile der Erfindung ergeben sich aus den abhängigen Ansprüchen und der folgenden Beschreibung der Erfindung.

Um bei einem Injektorkonzept mit hydraulisch direkt betätigbarer Düsennadel möglichst geringe Streuungen bei den Einspritzmengen in Betriebs- bzw. Testpunkten und/oder -bereichen bei den Injektoren untereinander wenigstens in deren Neuzuständen zu gewährleisten, hat es sich herausgestellt, eine Bilanz der Leckageströme bzw. -mengen und/oder bestimmte Druckdifferenzen innerhalb einer Düsen- und/oder Steuerbaugruppe eines einzelnen Injektors möglichst exakt einzustellen und/oder über eine Mehrzahl von Injektoren, z. B. die Injektoren eines einzelnen Einspritzsystems, oder über eine Vielzahl von Injektoren, z. B. die Injektoren eines Fertigungsloses, hinweg möglichst genau einzuhalten, also einzustellen, wobei die Fertigungstoleranzen nicht zu gering werden dürfen, um die Kosten nicht zu hoch werden zu lassen.

Bei dem ersten Verfahren, einem Verfahren zum Herstellen von Injektoren, also z. B. einem Fertigungslos von
Injektoren, werden die Injektoren derart eingestellt bzw. hergestellt, dass eine Gesamtleckage und/oder eine Druckdifferenz an einem Übertragungspin des jeweiligen Injektors über eine ggf. überwiegende Mehrzahl oder eine überwiegende Vielzahl der Injektoren hinweg näherungsweise, hauptsächlich oder im Wesentlichen konstant ist. Hierbei können die Injektoren derart ausgebildet sein, dass die Gesamtleckagen und/oder die Druckdifferenzen an den Übertragungspins der Injektoren ein Maß für die Einspritzmengen und/oder -genauigkeiten der Injektoren ist.

D. h. ein Kriterium für ein Herstellen einer Vielzahl von Injektoren ist, z. B. neben reproduzierbaren Einspritzmengen, deren näherungsweise, hauptsächlich oder im Wesentlichen untereinander konstanten Gesamtleckagen, z. B. Gesamtleckageströme und/oder -mengen, und/oder deren näherungsweise, hauptsächlich oder im Wesentlichen untereinander konstanten Druckdifferenzen an deren Übertragungspins. Dieses Kriterium kann z. B. eine Nebenbedingung zu den Einspritzmengen sein. Hierbei ist es bevorzugt, wenn die untereinander möglichst konstanten Gesamtleckagen und/oder untereinander möglichst konstanten Druckdifferenzen für eine Vielzahl von Betriebs- bzw. Testpunkten und/oder -bereichen der Injektoren gilt.

Bei weiteren Verfahren zum Paaren wenigstens zweier Injektoren, ist ein Kriterium für das Paaren der Injektoren eine Gesamtleckage und/oder eine Druckdifferenz an einem Übertragungspin des jeweiligen Injektors. Hierbei können die Injektoren derart gepaart werden, dass die Gesamtleckagen und/oder die Druckdifferenzen an den Übertragungspins der Injektoren hauptsächlich, im Wesentlichen oder nahezu gleich sind. D. h. eine Einrichtung zum Einspritzen von Kraftstoff, z. B. eine Einspritzanlage für einen Verbrennungsmotor, weist wenigstens zwei Injektoren auf. Die Injektoren sind gemäß der Erfindung derart ausgewählt, dass diese in wenigstens einem Betriebs- bzw. Testpunkt und/oder -bereich untereinander eine hauptsächlich, im Wesentlichen oder nahezu
gleiche Gesamtleckage und/oder Druckdifferenz an ihren Übertragungspins aufweisen.

Die die entsprechenden Messwerte und/oder berechneten Werte für die Gesamtleckagen und/oder Druckdifferenzen in Relation setzenden Begriffe "näherungsweise", "hauptsächlich", "im Wesentlichen" oder "nahezu" sollen sich in folgende absteigende Reihenfolge einordnen lassen: (deutlich) verschieden (z. B. wenigstens das Zehnfache oder ein Zehntel), ungefähr, näherungsweise, hauptsächlich (nicht mehr als das Doppelte bzw. weniger als die Hälfte), im Wesentlichen, nahezu, identisch (bis auf eine oder zwei übliche Nachkommastellen). Der jeweils vorhergehende Begriff, also z. B. der Begriff "nahezu", soll dabei den nachfolgenden Begriff, also in diesem Beispiel den Begriff "identisch", mitumfassen.

Bei dem dritten erfindungsgemäßen Verfahren, einem Verfahren zum Herstellen eines Injektors, werden wenigstens zwei, bevorzugt drei, für Einspritzmengen, Leckagemengen und/oder Druckdifferenzen des Injektors relevante mechanische Spiele, insbesondere Paarungsspiele, aufeinander abgestimmt, insbesondere einander zugepaart. Das aufeinander Einstellen oder das einander Zupaaren der mechanischen Spiele des Injektors kann derart erfolgen, dass ein Leckagezufluss zu einem Steuerraum des Injektors im Wesentlichen oder wenigstens einem Leckageabfluss stromabwärts dieses Steuerraums entspricht. Ferner ist es möglich, dass eine Druckdifferenz zwischen einem Düsenraum und einem Steuerraum des Injektors im Wesentlichen gleich bleibt oder sich verringert. Dies kann alternativ oder zusätzlich auch auf eine Druckdifferenz zwischen dem oder einem Steuerraum und einem Leckageraum des Injektors angewendet werden.

In Ausführungsformen der Erfindung kann ein Sollpaarungsspiel einer Baugruppe des Injektors einem gemeinsamen Istpaarungsspiel einer anderen Baugruppe des Injektors berechnet und in Abhängigkeit davon zugepaart werden, wobei ggf. ein Nominalpaarungsspiel der zugepaarten Baugruppe berücksichtigt wird. Dabei können einem mechanischen Spiel zwei
oder mehr andere mechanische Spiele zugepaart werden, wobei die zwei oder mehr
anderen mechanischen Spiele bevorzugt ebenfalls aufeinander abgestimmt bzw. einander zugepaart werden können. Dies kann z. B. gemäß der Erfindung erfolgen. D. h. es können z. B. drei mechanische Spiele aufeinander abgestimmt bzw. einander zugepaart werden, was bevorzugt sukzessive oder parallel erfolgt.

Erfolgt dies sukzessive, so wird einem ersten mechanischen Spiel ein möglichst optimales zweites Spiel zugepaart, welchem dann ein möglichst optimales drittes Spiel zugepaart wird. Es ist auch möglich, das zweite und dritte Spiel gemeinsam dem ersten Spiel zuzupaaren. Bei letzterer Ausführungsform lässt sich ein z. B. zu kleines, d. h. eventuell schädliches, Spiel vermeiden. Dies ist natürlich auch bei ersterer Ausführungsform möglich, solange das dritte Spiel beim Einrichten des zweiten Spiels bzw. umgekehrt als Nebenbedingung berücksichtigt wird. Diese Vorgehensweise ist natürlich auch auf zwei, vier oder mehr einander in einem kausalen Zusammenhang stehenden mechanischen Spielen des Injektors anwendbar.

In weiteren Ausführungsformen kann zu einer bereits an/in einem entstehenden Injektor verbauten Baugruppe mit einem Istpaarungsspiel, am/im entstehenden Injektor wenigstens eine Baugruppe mit einem dazu zugepaarten Sollpaarungsspiel verbaut werden. D. h. ein Zuordnen eines Sollpaarungsspiels einer zweiten Baugruppe zum Istpaarungsspiel einer ersten Baugruppe bzw. des bereits teilweise bestehenden Injektors folgt bevorzugt einer sukzessiv aufeinander aufbauenden Montage des Injektors. Der Injektor kann nach wie vor derart aufgebaut werden, dass nicht ein bereits montiertes Bauteil wieder demontiert werden muss, um ein betreffendes Spiel einstellen bzw. zupaaren zu können.

Die mechanischen Spiele einer Düsennadel können z. B. in einer Führung der Düsennadel, z. B. einer Düsennadelhülse, einem Übertragungspin in einer Zwischenplatte und/oder einem Steuerkolben in einer
Steuerplatte aufeinander eingestellt oder einander zugepaart werden. Andere
Bauteile bzw. Baugruppen sind ebenfalls anwendbar. Das aufeinander Einstellen oder Zupaaren der mechanischen Spiele für einen Injektor, kann aufgrund von wenigstens einem Testpunkt und/oder wenigstens einer Testreihe für einzelne Baugruppen oder aneinander montierten Baugruppen oder Bauteilen erfolgen. D. h. Messwerte für Drücke, Leckagen, Abmessungen und/oder andere Parameter können bei einem oder einer Mehrzahl von Testpunkten und/oder Testreihen für eine einzelne betreffende Baugruppe oder für aneinander montierte Baugruppen oder Bauteile für einen hypothetischen Injektor ermittelt werden.

In Ausführungsformen kann ein betreffendes mechanisches Spiel, also ein Istpaarungsspiel, durch eine Gasleckagemessung, durch eine Durchflussmessung, durch Durchmesserbestimmungen und/oder durch Formbestimmungen ermittelt werden. Das Verfahren kann zeitlich nach einer getrennten Vormontage von wenigstens zwei einzelnen Baugruppen durchgeführt werden. Das aufeinander Einstellen oder einander Zupaaren der wenigstens zwei einzelnen Baugruppen wird für eine Endmontage eines Injektors berücksichtigt. Ferner kann das Verfahren bei einer Endmontage des Injektors durchgeführt werden.

Bei dem Injektor, sind wenigstens zwei für Einspritzmengen, Leckagemengen und/oder Druckdifferenzen des Injektors relevante mechanische Spiele, insbesondere Paarungsspiele, aufeinander abgestimmt, insbesondere einander zugepaart. Die aufeinander eingestellten oder einander zugepaarten mechanischen Spiele können beispielsweise die einer Düsennadel in einer Führung der Düsennadel, z. B. einer Düsennadelhülse, einem Übertragungspin in einer Zwischenplatte und/oder einem Steuerkolben in einer Steuerplatte sein. Bevorzugt ist der Injektor frei von einem die Einspritzmengen des Injektors ansteuernden Steuerventil oder Servoventil. Ein Aktor des Injektors ist bevorzugt ein Piezoaktor.

Gemäß der Erfindung ist es möglich, bei einer Injektormontage mit einem vergleichsweise geringen Aufwand eine gute bis sehr gute, d. h. möglichst optimale, Kombination von Paarungsspielen für die Bauteilpaarungen einzurichten bzw. herzustellen. Gemäß der Erfindung wird eine Injektor/Injektor-Streuung bei einer Montage der Injektoren dadurch verringert, dass funktionsrelevante Paarungsspiele für eine abfließende Leckage einerseits und eine zufließende Leckage andererseits, in geeigneter Weise innerhalb eines Montageprozesses der Injektoren aufeinander abgestimmt werden. Damit wird die Streuung in einer Serienfertigung bezogen auf eine Injektorfunktion verkleinert, und ein Anteil derjenigen Injektoren, welche geforderte Toleranzen ihrer Einspritzmengen nicht einhalten, kann reduziert werden. Somit kann auch ein Aufwand an notwendiger Nacharbeit verringert werden. Dies wirkt sich einzeln und in Summe in einer Verringerung der Herstellkosten aus.

Die Erfindung ist im Folgenden anhand von Ausführungsbeispielen unter Bezugnahme auf die beigefügte Zeichnung näher erläutert. Elemente oder Bauteile, welche eine identische, univoke oder analoge Ausbildung und/oder Funktion besitzen, sind in verschiedenen Figuren (Fig.) der Zeichnung mit denselben Bezugszeichen gekennzeichnet. In den Fig. der Zeichnung zeigen:
- Fig. 1: eine Längsseitenansicht eines erfindungsgemäßen Injektors für ein Common-Rail-Einspritzsystem eines Verbrennungsmotors, welche mittig und unten zentral geschnitten dargestellt ist;
- Fig. 2: eine zentral geschnittene, oben und unten weggebrochen dargestellte, detaillierte Längsseitenansicht einer Steuerbaugruppe des Injektors aus Fig. 1, mit einem hydraulischen Direktantrieb einer Düsennadel;
- Fig. 3: ein Ablaufdiagramm einer Ausführungsform eines erfindungsgemäßen Verfahrens zum aufeinander Abstimmen oder einander Zupaaren dreier mechanischer Spiele innerhalb einer Düsenbaugruppe des Injektors;
- Fig. 4: ein zur Fig. 3 analoges Ablaufdiagramm, welches eine zweite Ausführungsform des erfindungsgemäßen Verfahrens beim aufeinander Abstimmen oder einander Zupaaren der drei mechanischen Spiele repräsentiert;
- Fig. 5: ein schematisches Diagramm gemäß den Fig. 3 bzw. 4 zum Auswählen eines zweiten und dritten mechanischen Spiels aufgrund eines Istwerts eines ersten mechanischen Spiels; und
- Fig. 6: ein schematisches Diagramm eines erfindungsgemäß vereinfachten Verfahrens, wobei dem Istwert des ersten mechanischen Spiels eine Summe des zweiten und dritten mechanischen Spiels zugepaart wird.

Die Erfindung ist im Folgenden anhand eines piezoelektrisch betriebenen Common-Rail-Dieselinjektors 1 für einen Verbrennungsmotor eines Kraftfahrzeugs näher erläutert (siehe Fig. 1) . Die Erfindung ist jedoch nicht auf solche Dieselinjektoren 1 beschränkt, sondern kann z. B. auch auf Pumpe-Düse-Kraftstoffinjektoren oder Benzininjektoren mit einer ein- oder mehrteiligen Düsennadel angewendet werden, und für Benzininjektoren typische Bezeichnungen können der Bezugszeichenliste entnommen werden. Daher ist nachfolgend nur die Rede von einem Injektor 1. Ein einspritzbares Fluid kann ein Kraftstoff sein, es ist jedoch natürlich möglich, mittels eines erfindungsgemäßen Injektors ein anderes Fluid, wie z. B. Wasser, ein Öl oder ein beliebiges anderes Prozessfluid einzuspritzen. D. h. der erfindungsgemäße Injektor ist nicht auf die Automobilindustrie beschränkt.

Die Fig. 1 zeigt den Injektor 1 im Wesentlichen in einem Schnittbild, wobei der Injektor 1 eine Düsenbaugruppe 10 und eine Injektorbaugruppe 40 umfasst. Die Düsenbaugruppe 10 und die Injektorbaugruppe 40 sind mittels einer Düsenspannmutter 60 fluiddicht aneinander festgelegt. Die Injektorbaugruppe 40 weist einen Injektorkörper 400 auf, in welchem ein Aktor 410 vorgesehen ist, der bevorzugt als Piezoaktor 410 ausgebildet ist. Es ist jedoch auch ein elektromagnetischer Aktor anwendbar. Im vorliegenden Beispiel treibt der Piezoaktor 410 eine einteilige, bevorzugt integrale, Düsennadel 110 hydraulisch direkt an (siehe auch Fig. 2) . Die einteilige nach innen öffnende Düsennadel 110 kann ggf. zwei- oder mehrteilig ausgebildet sein und/oder nach außen öffnend im Injektor 1 eingerichtet sein.

Der Injektorkörper 400 weist einen hochdruckseitigen Fluidanschluss (nicht zu sehen) für den einzuspritzenden Kraftstoff auf, wobei der Fluidanschluss mit einer im Injektorkörper 400 ausgebildeten Hochdruckbohrung 402 in Fluidkommunikation steht. Über den hochdruckseitigen Fluidanschluss ist der Injektor 1 mit einem Hochdruckfluidkreis (nicht dargestellt) hydraulisch verbindbar. Die Hochdruckbohrung 402 versorgt die Düsenbaugruppe 10 und somit einen Düsenraum 102 des Injektors 1 mit Kraftstoff unter Hochdruck p_{R}, z. B. einem sogenannten Raildruck p_{R} (Common-Rail-System). Im Düsenraum 102 herrscht während eines Betriebs des Injektors 1 im Wesentlichen immer ein aktualer Hoch- bzw. Höchstdruck p₁₀₂ = p_{R.}

Die Düsenbaugruppe 10 weist einen Düsenkörper 100 mit wenigstens einem Spritzloch (nicht dargestellt) in seiner Düse 104 und den Düsenraum 102 auf, wobei die Düsennadel 110 im Düsenraum 102 verschieblich angeordnet und abschnittsweise gelagert ist. Die Düsennadel 110 wird über einen Energiespeicher 114, bevorzugt eine Düsennadelfeder 114, in Richtung ihres Düsennadelsitzes innen in der Düse 104 gedrückt, um auch in einem elektrisch nicht bestromten Zustand des Piezoaktors 410 sicher geschlossen zu sein. Je nach einer Ansteuerung des Piezoaktors 410 wird die Düsennadel 110 entweder in ihren Düsennadelsitz gedrückt oder bewegt sich vom Düsennadelsitz weg, wodurch Kraftstoff einspritzbar ist.

Die Düsenbaugruppe 10 beherbergt ferner eine sich zwischen dem Düsenkörper 100 und der Injektorbaugruppe 40 befindliche Steuerbaugruppe 20 zum Ansteuern der Düsennadel 110 ausgehend von einer Längung des Piezoaktors 410 in Abhängigkeit von dessen Energie E bzw. Ladung E, also einer daran angelegten elektrischen Spannung. Die Fig. 2 zeigt die Komponenten der Steuerbaugruppe 20 für eine direkte hydraulische Kopplung einer Längungsbewegung des Piezoaktors 410 und einer dadurch hervorgerufenen Bewegung der Düsennadel 110. Der Piezoaktor 410 weist hierfür eine Bodenplatte 412 mit einem bevorzugt integralen Betätigungsfortsatz auf, der in einem direkten mechanischen Kontakt mit einem Übertragungspin 212 steht, der mit einem sehr kleinen Spiel in eine Pinbohrung 211 einer Zwischenplatte 210 der Steuerbaugruppe 20 eingepasst und/oder eingepaart ist.

Ein Paarungsspiel des Übertragungspins 212 in der Pinbohrung 211 ist derart klein gewählt, z. B. ca. 1um, dass auch bei einem hohem Raildruck p_{R} von bis über 2.500bar lediglich eine kleine Kraftstoffleckage L am Übertragungspin 212 auftritt (tropfen). Die Pinbohrung 211 verbindet dabei einen ersten Steuerraum 22, der auch als Kolbensteuerraum 22 bezeichnet wird und in dem ein etwas geringerer Kraftstoffdruck als der aktuale Raildruck p_{R} > p₂₂ herrscht, mit einem Leckageraum 42 des Injektors 1, der bevorzugt mit einem Umgebungsdruck p_{∞} in permanenter Fluidkommunikation steht. Der Leckageraum 42 ist bevorzugt in Fluidkommunikation mit einem Leckageanschluss 404 des Injektors 1. Am Übertragungspin 212 herrscht eine große Druckdifferenz Δp = p₂₂-p_{∞} die z. B. bei den oben angenommen 2.500bar Höchstdruck und einem geschlossenen Injektor 1 durchaus einen Wert von 2.450 bar überschreiten kann.

Der erste Steuerraum 22 steht durch eine Verbindungsbohrung 17 durch einen Abschnitt der Steuerbaugruppe 20 hindurch mit einem zweiten Steuerraum 12, dem sogenannten Nadelsteuerraum 12 bevorzugt in permanenter Fluidkommunikation. Im zweiten Steuerraum 12 herrscht ebenso wie im ersten Steuerraum 22 ein etwas geringerer Kraftstoffdruck als Raildruck p_{R} > p₁₂, wobei die Drücke p₁₂ ≈/= p₂₂ in den Steuerräumen 12, 22 zumindest bei geschlossenem Injektor 1 im Wesentlichen gleich sind. Insgesamt gilt: p_{∞} = p₄₂ << p₁₂ ≈/= p₂₂ ≤ p_{R} = p₁₀₂. In der Verbindungsbohrung 17 kann eine als Fluiddrossel 232 ausgebildete Dämpfungsdrossel 232 vorgesehen sein, welche bevorzugt in einer separaten Platte 230 der Steuerbaugruppe 20 ausgebildet ist.

Ein Hub (Längung) des Piezoaktors 410 wird mittels des Übertragungspins 212, der auch als Leckagepin 212 bezeichnet wird, auf einen Steuerkolben 222 übertragen, der in eine Kolbenbohrung 221 einer Steuerplatte 220 der Steuerbaugruppe 20 eingepasst und/oder eingepaart ist. Der Übertragungspin 212 greift am/im ersten Steuerraum 22 an einer oberen Stirnfläche 223 des Steuerkolbens 222 an, wobei der Steuerkolben 222 an seiner unteren Stirnfläche 224 durch einen bevorzugt als eine Spiralfeder 225 ausgebildeten Energiespeicher 225 abgestützt ist. An der unteren Stirnfläche 224 des Steuerkolbens 222 herrscht bevorzugt im Wesentlichen Raildruck p_{R}, wobei diese Stirnfläche 224 bevorzugt in permanenter Fluidkommunikation mit dem Düsenraum 102 steht.

Der zweite Steuerraum 12 wird von einer Stirnfläche eines oberen Längsendabschnitts 112 der Düsennadel 110, dem sogenannten Nadelkolben 112, einer Wandung einer Nadelbohrung 121 in einer oberen Führung 120 der Düsennadel 110, bevorzugt einer Düsennadelhülse 120, und einer unteren Stirnfläche der Platte 230 gebildet. Der Nadelkolben 112 der Düsennadel 110 ist dabei einer Düsennadelspitze der Düsennadel 110 bzw. der Düse 104 des Düsenkörpers 100 abgewandt. - Diese kurz dargelegte Ausführungsform des Injektors 1 ist natürlich nicht restriktiv zu verstehen. Die Erfindung ist auf eine Vielzahl anderer Ausführungsformen von Injektoren, solange sich eine Leckage L und/oder ein Druckabfall Δp innerhalb des Injektors als ein Gütemaß für den Injektor verwenden lässt, anwendbar.

Durch die Bewegung des Steuerkolbens 222 aufgrund eines Hubs des Piezoaktors 410 wird im ersten Steuerraum 22 ein Druckabfall Δp₂₂ erzeugt, welcher über die Verbindungsbohrung 17 und ggf. zeitverzögert durch die optionale Fluiddrossel 232 auf die obere Stirnfläche der Düsennadel 110 im zweiten Steuerraum 12 übertragen wird. Wenn dieser Druckabfall Δp₁₂ ≈/= Δp₂₂ einen bestimmten Wert überschreitet, öffnet die Düsennadel 110 und eine Einspritzung von Kraftstoff kann erfolgen. Ein Hub der Düsennadel 110 kann ab einem Öffnen der Düsennadel 110 über eine Variation des Hubs des Piezoaktors 410 gesteuert bzw. geregelt werden. Der Hub des Piezoaktors 410 kann über eine Variation von dessen intrinsischer elektrischer Energie E, also der an ihm anliegenden Spannung, verändert werden.

Beim Entladen des Piezoaktors 410 verkürzt sich dieser und der auf/an der unteren Stirnfläche 224 des Steuerkolbens 222 wirkende Raildruck p_{R} aus dem Düsenraum 102 des Düsenkörpers 100 zusammen mit der ebenfalls in diese Richtung wirkenden Federkraft des Federelements 225 wird der Steuerkolben 222 in seine Ausgangsposition zurück geschoben, welche von einer Position des Übertragungspins 212 determiniert ist. Dadurch wird die Düsennadel 110 korrespondierend zur Bewegung des Piezoaktors 410 wieder in ihre Schließposition verschoben und das Einspritzen von Kraftstoff wird beendet. Die Düsennadelfeder 114 hält die Düsennadel 110 sicher geschlossen an/auf ihrem Sitz in der Düse 104 des Düsenkörpers 100.

Vorliegend weist der Injektor 1 drei innere Leckagen L bzw. Leckageströme L bzw. -mengen L auf. Zunächst eine Leckage L₁₁₂ an der Düsennadel 110 bzw. deren Nadelkolben 112, also zwischen der Düsennadelhülse 120 und dem Nadelkolben 112 durch die Nadelbohrung 121 hindurch. Dies ist ein Leckagezufluss L₁₁₂ in den zweiten Steuerraum 12 direkt stromabwärts der Düsennadel 110. Und als einen zweiten Leckagezufluss L₂₂₂ eine Leckage L₂₂₂ am Steuerkolben 222, also zwischen der Steuerplatte 220 und dem Steuerkolben 222 durch die Kolbenbohrung 211 hindurch. Dies ist ein Leckagezufluss L₂₂₂ in den ersten Steuerraum 22 direkt stromabwärts des Steuerkolbens 222. Als ein Leckageabfluss L₂₁₂ bzw. eine Gesamtleckage L₂₁₂ des Injektors 1 ergibt sich eine Leckage L₂₁₂ am Übertragungspin 212, also zwischen der Zwischenplatte 210 und dem Übertragungspin 212 durch die Pinbohrung 211 hindurch in den Leckageraum 42.

Eine Leckagebilanz der inneren Leckagen L₁₂₂, L₂₁₂, L₂₂₂ des Injektors 1 bezüglich des Übertragungspins 212 ergibt sich zu L₂₁₂ = L₁₂₂+L₂₂₂ über einen längeren Zeitraum hinweg. Eine Leckage L ist hier immer die Folge einer Druckdifferenz Δp des Kraftstoffs an/in einem Bauteil bzw. an/in einer Baugruppe. - Gemäß der Erfindung werden Leckagen L und/oder Druckdifferenzen Δp innerhalb der Düsenbaugruppe 10 und/oder der Steuerbaugruppe 20 gepaart bzw. eingestellt; d. h. entsprechende Bauteile und/oder Baugruppen werden im Sinn einer Auslesepaarung gepaart, was im Folgenden näher erläutert ist. Insbesondere bilden die bevorzugt selbst untereinander gepassten und/oder gepaarten Bauteile: Übertragungspin 212 und Zwischenplatte 210, Steuerkolben 222 und Steuerplatte 220, sowie Düsennadel 110 bzw. Nadelkolben 112 und Düsennadelhülse 120 drei solche Baugruppen im Sinne der Erfindung.

Wenn die Düsennadel 110 geschlossen ist, kommt es durch die Leckage L₂₁₂ am Übertragungspin 212 - der Kraftstoffdruck in einem stromabwärtigen Leckagepfad hin zum Leckageanschuss 404 entspricht etwa dem Umgebungsdruck p_{∞} (siehe oben) - auch zu einem Abfluss von Kraftstoff aus dem ersten Steuerraum 22, welcher zu einem Druckabfall Δp im ersten Steuerraum 22 auf den Druck p₂₂ führt. Dieser Leckageabfluss L₂₁₂ wird durch einen Leckagezufluss L₁₁₂+L₂₂₂ in der Düsennadelhülse 120 und am Steuerkolben 222 kompensiert. Für diesen Leckagezufluss L₁₁₂+L₂₂₂ wirkt eine Druckdifferenz Δp = p_{R}-p₁₂ bzw. Δp = p_{R}-p₂₂ zwischen dem Druck p₁₂, p₂₂ im Steuerraum 12, 22 und dem Raildruck p_{R} als treibende Kraft. Daher wird gemäß der Erfindung der Steuerkolben 222 in die Kolbenbohrung 221 sowie ein oberer Durchmesser der Düsennadel 110 in die Düsennadelhülse 120 mit einem zu definierendem Paarungsspiel eingepasst.

Aufgrund der oben beschriebenen Leckagebilanz L₂₁₂ = L₁₂₂+L₂₂₂ ergibt sich eine Druckdifferenz Δp zwischen dem Raildruck p_{R} und einem Druck p₁₂, p₂₂ im betreffenden Steuerraum 12, 22 direkt aus den am Übertragungspin 212, am Steuerkolben 222 und in der Düsennadelhülse 120 eingestellten Spielen, insbesondere Paarungsspielen von Auslesepaarungen. Eine solche ,initiale Druckdifferenz' Δp hat als Folge eine Reduktion einer schießenden Kraft auf die Düsennadel 110 und beeinflusst daher einen Öffnungs- und auch Schließzeitpunkt des Injektors 1. Es ergibt sich durch die drei Spiele ein Einfluss auf eine Dosiergenauigkeit des Injektors 1. Um diesen Einfluss auf die Einspritzmengen des Injektors 1 zu reduzieren und um geringe Injektor/Injektor-Streuungen zu erreichen, wird gemäß der Erfindung eine Kombination der Paarungsspiele vor oder während einer Montage der Injektoren 1 optimiert, d. h. verbessert. Dies ist beispielhaft im Folgenden erläutert.

Die abströmende Leckage L₂₁₂ wird im Wesentlichen über das Paarungsspiel zwischen dem Übertragungspin 212 und der Zwischenplatte 210 festgelegt. Da es derzeit noch sehr aufwändig ist, Formtoleranzen der Pinbohrung 211 in der Zwischenplatte 210 und dem Übertragungspin 212 geometrisch hinreichend genau zu erfassen, kann auch z. B. mittels einer Gasleckagemessung während der Montage, einer Vormontage und/oder einer Testmontage ein Integralwert bezüglich eines zu erwartenden Leckageabflusses L₂₁₂ ermittelt werden. Dieser erwartete Wert des Leckageabflusses L₂₁₂ legt Sollwerte Δdₛₒₗₗ der Paarungsspiele für den Steuerkolben 222 in der Steuerplatte 220 und den Nadelkolben 112 in der Düsennadelhülse 120 fest.

In einem folgenden Montageschritt wird der Steuerkolben 222 der Steuerplatte 220 bzw. deren Kolbenbohrung 211 zugepaart. Ein sich ergebendes Istpaarungsspiel Δdᵢₛₜ kann vom Sollpaarungsspiel Δdₛₒₗₗ im Rahmen einer erlaubten Toleranz abweichen. Um einen Ziel-Steuerraumdruck Δp₁₂ ≈/= Δp₂₂ zur Erreichung eines Leckage-Gleichgewichts (abfließende Leckage L₂₁₂ = Summe der zufließenden Leckagen L₁₂₂, L₂₂₂) möglichst exakt zu treffen, ist ein Sollwert Δdₛₒₗₗ des Paarungsspiels für die Düsennadel 110 in der Düsennadelhülse 120 in einer Abhängigkeit des Istpaarungsspiels Δdᵢₛₜ des Steuerkolbens 222 in der Steuerplatte 220 zu wählen.

Ein Durchfluss von Kraftstoff durch einen idealen Ringspalt ist bei vorgegebener Druckdifferenz Δp und Viskosität des Kraftstoffs proportional zum Durchmesser eines Ringspalts multipliziert mit der dritten Potenz des Spaltmaßes geteilt durch eine Spaltlänge. Eine Exzentrizität von Spielpassungen kann einen resultierenden Durchfluss von Kraftstoff im Bereich von einem Faktor 0,5 bis 2,5 beeinflussen. Dieser Parameter kann bei Bedarf z. B. auf statistischer Basis berücksichtigt werden. Basierend auf diesem Zusammenhang lässt sich in Abhängigkeit einer Abweichung des Spiels des Steuerkolbens 222 vom Sollwert Δdₛₒₗₗ der Sollwert Δdₛₒₗₗ des Paarungsspiels der Düsennadelhülse 120 ggü. der Düsennadel 110 ermittelt, d. h. berechnet werden.

Es ergibt sich folgende Formel für das Sollpaarungsspiel Δd_{120_ soll} der Düsennadelhülse 120, also der Düsennadel 110 bzw. deren Nadelkolbens 112 in der Düsennadelhülse 120 bzw. der Nadelbohrung 121: $Δ {d}_{120 - soll} = \sqrt[3]{\frac{{l}_{120} ⋅ {d}_{222}}{{l}_{222} ⋅ {d}_{120}} ⋅ \left(Δ {d}_{222 _ nom}^{3} - Δ {d}_{222 _ ist}^{3}\right) + Δ {d}_{120 _ nom}^{3}}$ mit den Variablen:
- l₁₂₀: einer Länge der Düsennadelhülse 120;
- d₂₂₂: einem Durchmesser des Steuerkolbens 222;
- l₂₂₂: einer Länge des Steuerkolbens 222;
- d₁₂₀: einem Innendurchmesser der Düsennadelhülse 120;
- Δd_{222_nom}: einem Nominalpaarungsspiel des Steuerkolbens 222, also des Steuerkolbens 222 in der Steuerplatte 220 bzw. deren Kolbenbohrung 221;
- Δd_{222_ist}: einem Istpaarungsspiel des Steuerkolbens 222, also des Steuerkolbens 222 in der Steuerplatte 220 bzw. deren Kolbenbohrung 221; und
- Δd_{120_nom}: einem Nominalpaarungsspiel der Düsennadelhülse 120, also der Düsennadel 110 bzw. deren Nadelkolbens 112 in der Düsennadelhülse 120 bzw. deren Nadelbohrung 121.

In Fig. 3 ist dieses erfindungsgemäße Verfahren in Form eines Ablaufdiagramms dargestellt. Das angewendete erfindungsgemäße Verfahren lässt sich auch in einer umgekehrten Reihenfolge anwenden, sodass das Spiel an der Düsennadelhülse 120 (anderes bzw. zweites mechanisches Spiel) als Ausgangsparameter verwendet wird und ein einzustellendes Spiel am Steuerkolben 222 (anderes bzw. drittes mechanisches Spiel) daraus berechnet wird, was im Ablaufdiagramm in der Fig. 4 verdeutlicht ist. Die Fig. 5 zeigt ein den Fig. 3 bzw. 4 analoges Diagramm zum Auswählen des zweiten bzw. dritten mechanischen Spiels aufgrund des Istwerts eines ersten mechanischen Spiels am Übertragungspin 212 (mechanisches Ausgangsspiel) . - Prinzipiell ist es möglich, ein jegliches der drei Spiele als Ausgangsspiel anzuwenden und die beiden anderen Spiele, wiederum egal in welcher Reihenfolge, gemäß der Erfindung einzustellen, also die betreffenden Baugruppen zu paaren.

Ferner kann eine Vereinfachung der erfindungsgemäßen Berechnung beispielsweise dahingehend erfolgen, dass in Abhängigkeit des Istpaarungsspiels Δdᵢₛₜ des Übertragungspins 212 in der Zwischenplatte 210 bzw. des Messwerts aus der Gasleckagemessung ein Sollwert Δdₛₒₗₗ für eine Summe (der Paarungsspiele) aus dem Paarungsspiel am Steuerkolben 222 und dem Paarungsspiel in der Düsennadelhülse 120 ermittelt wird. Das Sollpaarungsspiel Δdₛₒₗₗ für die Düsennadel 110 in der Düsennadelhülse 120 ergibt sich aus einer Differenz zwischen der festgelegten Summe der Paarungsspiele und einem ermittelten Istpaarungsspiel Δdᵢₛₜ des Steuerkolbens 222 in der Steuerplatte 220. Damit kann auch verhindert werden, dass beide Paarungsspiele an einer Toleranzober- bzw. -untergrenze zu liegen kommen, was unerwünschte Effekte zeitigt.

In Fig. 6 ist dieses Verfahren schematisch dargestellt. Auch hier kann eine Reihenfolge zwischen dem Paarungsspiel des Steuerkolbens 222 in der Kolbenbohrung 221 und dem Paarungsspiel des Nadelkolbens 112 in der Düsennadelhülse 120 umgekehrt werden. - Da sich insbesondere zu geringe Paarungsspiele für die zufließende Leckage L₁₂₂+L₂₂₂ auf Abweichungen in den Einspritzmengen des Injektors 1 auswirken, kann noch ein weiter vereinfachtes erfindungsgemäßes Kriterium in der Form angewendet werden, dass die Summe der Paarungsspiele am Steuerkolben 222 und in der Düsennadelhülse 120 größer als ein Sollwert (z. B. abhängig von einem Ergebnis der oben beschriebenen Gasleckage messung am Übertragungspin 212) sein muss. D. h. es erfolgt nur dann eine Korrektur, wenn dieser Sollwert unterschritten wird; z. B. durch ein Vorsehen einer Düsenbaugruppe 10 mit einem vergleichsweise großen Paarungsspiel zwischen der Düsennadel 110 bzw. deren Nadelkolben 112 und der Düsennadelhülse 120.

Gemäß der Erfindung erfolgt eine Paarung von wenigstens zwei Baugruppen des Injektors 1 zueinander, wobei wenigstens eine dieser Baugruppen selbst eine Folge einer Paarung zweier Bauteile dieser Baugruppe ist. Es werden also Paarungen gepaart, d. h. gepaarte Bauteile, nämlich die der ersten Baugruppe, werden zu gepaarten Bauteilen, nämlich die der zweiten Baugruppe, in der Form zugepaart, dass die Paarung der zweiten Baugruppe in Bezug auf die Paarung der ersten Baugruppe eingerichtet, d. h. gepaart wird. Sämtliche Paarungen können als Auslesepaarung betrachtet werden. Diese Paarungen wirken dabei im Injektor 1 fluidmechanisch wenigstens zeitweise derart zusammen, dass ein Durchfluss von Kraftstoff durch die erste "Paarung" hindurch einen Einfluss auf einen Durchfluss des Kraftstoffs durch die zweite "Paarung" hindurch hat.

Das Paaren von Paarungen lässt sich natürlich auch auf drei (siehe oben) oder mehr Baugruppen, die aus gepaarten Bauteilen bestehen können, angewendet werden. Ferner ist es gemäß der Erfindung auch möglich, statt einer Baugruppe ein einzelnes Bauteil, das in einem solchen Fall als eine Baugruppe bezeichnet werden kann, einer Baugruppe aus bereits gepaarten Bauteilen zuzupaaren. Eine Reihenfolge des Zupaarens von Baugruppen, also des Paarens von Paarungen kann prinzipiell beliebig erfolgen, wobei eine Ausgangsbaugruppe bevorzugt möglichst nominal in Bezug auf ihren Durchfluss von Kraftstoff gepaart ist. Die Ausgangsbaugruppe ist bevorzugt diejenige Baugruppe, welche als erstes von den einander zuzupaarenden Baugruppen am Injektor 1 montiert wird.

Eine bevorzugte Ausgangsbaugruppe ist daher der Übertragungspin 212 in der Pinbohrung 211 der Zwischenplatte 210. Das weitere Zupaaren erfolgt dann bevorzugt einem fortschreitenden Aufbau des Injektors 1 in der Form, dass bereits montierte Baugruppen bevorzugt nicht mehr demontiert werden müssen. Ein jeweiliger Teil-Injektor (1) determiniert aufgrund seines gemessenen, berechneten und/oder abgeschätzten Leckageverhaltens ein Zupaaren der noch zu montierenden Baugruppe (n) bzw. Bauteile (n) . Andere Reihenfolgen des Zupaarens bzw. der Montage des Injektors 1 sind natürlich anwendbar.

### Bezugszeichenliste

- 1: Injektor, Kraftstoffinjektor, Common-Rail-/Piezo-Kraftstoffinjektor, Pumpe-Düse-Kraftstoffinjektor, Dieselinjektor, Benzininjektor
- 10: Düsenbaugruppe, Einspritzmodul
- 12: zweiter Steuerraum, Nadelsteuerraum, p₁₂
- 17: Verbindungsbohrung/-leitung zwischen erstem 22 und zweitem Steuerraum 12
- 20: Steuerbaugruppe der Düsenbaugruppe 10 zum Ansteuern der Düsennadel 110
- 22: erster Steuerraum, Kolbensteuerraum, p₂₂
- 40: Injektorbaugruppe, Antriebsmodul
- 42: Leckageraum (Gesamtleckage L₂₁₂ bevorzugt lediglich am Übertragungspin 212), p₄₂
- 60: Düsenspannmutter, Ventilspannmutter
- 100: Düsenkörper
- 102: Düsenraum, Düsenbohrung, p₁₀₂
- 104: Düse, Einspritzdüse, Ventil
- 110: Düsennadel, Einspritznadel, ggf. zwei-/mehrteilig, nach innen oder außen öffnend
- 112: oberer Längsendabschnitt der Düsennadel 110, Nadelkolben, der Düse 104 bzw. einem Ventil des Injektors 1 abgewandt
- 114: Energiespeicher, Federelement, Spiralfeder, Druckfeder, Düsennadelfeder, Einspritznadelfeder für Vorspannung der Düsennadel 110
- 120: (obere) Führung der Düsennadel 110, Düsennadelhülse
- 121: Nadelbohrung
- 210: Zwischenplatte
- 211: Pinbohrung
- 212: Übertragungspin, Leckagepin, Δp (p₂₂-p_{∞}) hoch
- 220: Steuerplatte
- 221: Kolbenbohrung
- 222: Steuerkolben
- 223: obere Stirnfläche Steuerkolben 222, Begrenzung des Kolbensteuerraums 22, p₂₂
- 224: untere Stirnfläche des Steuerkolbens 222, p_{R}
- 225: Energiespeicher, Federelement, Spiralfeder, Druckfeder für Vorspannung des Steuerkolbens 222
- 230: Platte
- 232: Fluiddrossel, Dämpfungsdrossel
- 400: Injektorkörper, Injektorgehäuse mit Hochdruckleitung 402 zu Düsenraum 102
- 402: Hochdruckbohrung/-leitung in Fluidverbindung mit Düsenraum 102 durch die Steuerbaugruppe 20 hindurch, p_{R}
- 404: Leckageanschuss
- 410: Aktor, Piezoaktor, elektromagnetischer Aktor
- 412: Bodenplatte des Aktors 410 bevorzugt mit integralem Betätigungsfortsatz für den Übertragungspin 212
- L: (Kraftstoff-)Leckage, Leckagestrom, Leckagemenge (allgemein)
- L₁₁₂: Leckage(-strom/-menge) an der Düsennadel 110 (Nadelkolben 112), also zwischen Düsennadelhülse 120 und Düsennadel 110 durch Nadelbohrung 121 hindurch, Leckagezufluss; Korrektur durch mechanisches Spiel (anderes mechanisches Spiel)
- L₂₁₂: Leckage(-strom/-menge) am Übertragungspin 212, also zwischen Zwischenplatte 210 und Übertragungspin 212 durch Pinbohrung 211 hindurch, Leckagebilanz: L₂₁₂ = L₁₂₂+L₂₂₂, Leckageabfluss, Gesamtleckage; aufgrund von mechanischem Ausgangsspiel (mechanisches Spiel)
- L₂₂₂: Leckage(-strom/-menge) am Steuerkolben 222, also zwischen Steuerplatte 220 und Steuerkolben 222 durch Kolbenbohrung 211 hindurch, Leckagezufluss; Korrektur durch mechanisches Spiel (anderes mechanisches Spiel)
- Δp: Druckabfall, Druckdifferenz (allgemein)
- p_{∞}: Umgebungsdruck mit p_{∞} = p₄₂ << p₁₂ ≈/= p₂₂ ≤ p_{R} = p₁₀₂
- p₁₂: Druck im Nadelsteuerraum 12, z. B. p₁₂ = p_{R}-25bar bis p_{R}-300bar
- p₂₂: Druck im Kolbensteuerraum 22, z. B. p₁₂ = p_{R}-25bar bis p_{R}-300bar
- p₄₂: Druck im Leckageraum 42, p₄₂ = p_{∞}
- p_{R}: Raildruck, aktueller Hoch- bzw. Höchstdruck im Injektor 1 bis über 2.500bar, p_{R} = p₁₀₂
- Δdₛₒₗₗ: Sollpaarungsspiel (allgemein)
- Δdᵢₛₜ: Istpaarungsspiel (allgemein)
- Δdₙₒₘ: Nominalpaarungsspiel (allgemein)
- Δd_{120_soll}: Sollpaarungsspiel Düsennadelhülse 120, also der Düsennadel 110 in der Düsennadelhülse 120 bzw. der Nadelbohrung 121
- Δd_{120_nom}: Nominalpaarungsspiel Düsennadelhülse 120, also der Düsennadel 110 in der Düsennadelhülse 120 bzw. der Nadelbohrung 121
- Δd_{222_ist}: Istpaarungsspiel Steuerkolben 222, also des Steuerkolbens 222 in der Steuerplatte 220 bzw. der Kolbenbohrung 221
- Ad_{222_nom}: Nominalpaarungsspiel Steuerkolben 222, also des Steuerkolbens 222 in der Steuerplatte 220 bzw. der Kolbenbohrung 221
- d₁₂₀: (Innen-)Durchmesser der Düsennadelhülse 120
- l₁₂₀: Länge der Düsennadelhülse 120
- d₂₂₂: Durchmesser des Steuerkolbens 222
- l₂₂₂: Länge des Steuerkolbens 222
- E: Energie, Ladung, korrespondiert mit der am Aktor 410 anliegenden elektrischen Spannung

## Patentansprüche

1. Verfahren zum Herstellen eines Injektors, insbesondere eines Kraftstoffinjektors (1) für ein Direkteinspritzsystem eines Verbrennungsmotor, **dadurch gekennzeichnet, dass**
wenigstens zwei für Einspritzmengen, Leckagemengen (L₁₁₂, L₂₁₂, L₂₂₂) und/oder Druckdifferenzen (Δp = p_{R}-p₁₂ ≈/= Δp = p_{R}-p₂₂) des Injektors (1) relevante mechanische Spiele (110/120, 210/212, 220/222), insbesondere Paarungsspiele (110/120, 210/ 212, 220/222), einander zugepaart werden, indem ein Sollpaarungsspiel (Δdₛₒₗₗ) einer Baugruppe (110, 120; 210, 212; 220, 222) des Injektors (1) einem gemessenen Istpaarungsspiel (Δdᵢₛₜ) einer anderen Baugruppe (110, 120; 210, 212; 220, 222) des Injektors (1) berechnet und in Abhängigkeit davon zugepaart wird, wobei ggf. ein Nominalpaarungsspiel (Δdₙₒₘ) der zugepaarten Baugruppe (110, 120; 210, 212; 220, 222) berücksichtigt wird.

2. Herstellungsverfahren gemäß vorhergehendem Anspruch, **dadurch gekennzeichnet, dass** das einander Zupaaren der mechanischen Spiele (110/120, 210/212, 220/222) des Injektors (1) derart erfolgt, dass
ein Leckagezufluss (L₁₁₂, L₂₂₂) zu einem Steuerraum (22) des Injektors (1) im Wesentlichen oder wenigstens einem Leckageabfluss (L₂₁₂) stromabwärts des Steuerraums (22) entspricht, und/oder
eine Druckdifferenz (Δp = p_{R}-p₁₂ ≈/= Δp = p_{R}-p₂₂) zwischen einem Düsenraum (102, p_{R}) und einem Steuerraum (12, p₁₂; 22, p₂₂) des Injektors (1) im Wesentlichen gleich bleibt oder sich verringert.

3. Herstellungsverfahren gemäß einem der vorhergehenden Ansprüche, **dadurch gekennzeichnet, dass** einem mechanischen Spiel (110/120, 210/212, 220/222) zwei andere mechanische Spiele (110/120, 210/212, 220/222) zugepaart werden, wobei die zwei anderen mechanischen Spiele (110/120, 210/212, 220/222) bevorzugt ebenfalls einander zugepaart werden.

4. Herstellungsverfahren gemäß einem der vorhergehenden Ansprüche, **dadurch gekennzeichnet, dass** zu einer bereits an/in einem entstehenden Injektor (1) verbauten Baugruppe (110, 120; 210, 212; 220, 222) mit einem Istpaarungsspiel (Δdᵢₛₜ), am/im Injektor (1) wenigstens eine Baugruppe (110, 120; 210, 212; 220, 222) mit einem zugepaarten Sollpaarungsspiel (Δdₛₒₗₗ verbaut wird.

5. Herstellungsverfahren gemäß einem der vorhergehenden Ansprüche, **dadurch gekennzeichnet, dass** die mechanischen Spiele (110/120, 210/212, 220/222) einer Düsennadel (110) in einer Führung (120) der Düsennadel (110), einem Übertragungspin (212) in einer Zwischenplatte (210) und/oder einem Steuerkolben (222) in einer Steuerplatte (220) einander zugepaart werden.

6. Herstellungsverfahren gemäß einem der vorhergehenden Ansprüche, **dadurch gekennzeichnet, dass** das Zupaaren der mechanischen Spiele (110/120, 210/212, 220/222) für einen Injektor (1), aufgrund von wenigstens einem Testpunkt und/oder wenigstens einer Testreihe für einzelne Baugruppen (110, 120; 210, 212; 220, 222) oder aneinander montierte Bauteile erfolgt.

7. Herstellungsverfahren gemäß einem der vorhergehenden Ansprüche, **dadurch gekennzeichnet, dass**:
• ein betreffendes mechanisches Spiel (110/120, 210/212, 220/222) durch eine Gasleckagemessung, durch eine Durchflussmessung, durch Durchmesserbestimmungen und/oder durch Formbestimmungen ermittelt wird;
• das Verfahren zeitlich nach einer getrennten Vormontage von wenigstens zwei einzelnen Baugruppen (110, 120; 210, 212; 220, 222) durchgeführt wird;
• das Zupaaren der wenigstens zwei einzelnen Baugruppen (110, 120; 210, 212; 220, 222) für eine Endmontage eines Injektors (1) berücksichtigt wird;
• das Verfahren bei einer Endmontage des Injektors (1) durchgeführt wird; und/oder
• der Injektor (1) gemäß einem der Ansprüche 13 bis 15 ausgebildet ist.

## Claims

1. Method for producing an injector, in particular a fuel injector (1) for a direct injection system of an internal combustion engine, **characterized in that**
at least two instances of mechanical play (110/120, 210/212, 220/222), in particular instances of pairing play (110/120, 210/212, 220/222) which are relevant to injection quantities, leakage quantities (L₁₁₂, L₂₁₂, L₂₂₂) and/or pressure differences (Δp = p_{R}-p₁₂ ≈/= Δp = p_{R}-p₂₂) of the injector (1) are paired with one another **in that** an instance of setpoint pairing play (Δdₛₑₜₚ) of an assembly (110, 120; 210, 212; 220, 222) of the injector (1) is calculated from an instance of measured actual pairing play (Δd_{act}) of another assembly (110, 120; 210, 212; 220, 222) of the injector (1) and is paired therewith as a function thereof, wherein, if appropriate, an instance of nominal pairing play (Δdₙₒₘ) of the paired assembly (110, 120; 210, 212; 220, 222) is taken into account.

2. Production method according to the preceding claim, **characterized in that** the pairing of the instances of mechanical play (110/120, 210/212, 220/222) of the injector (1) with one another is carried out in such a way that
a leakage inflow (L₁₁₂, L₂₂₂) to a control space (22) of the injector (1) corresponds essentially or at least to a leakage outflow (L₂₁₂) downstream of the control space (22), and/or
a pressure difference (Δp = p_{R}-p₁₂ ≈/= Δp = p_{R}-p₂₂) between a nozzle space (102, p_{R}) and a control space (12, p₁₂; 22, p₂₂) of the injector (1) remains essentially the same or decreases.

3. Production method according to one of the preceding claims, **characterized in that** an instance of mechanical play (110/120, 210/212, 220/222) has two other instances of mechanical play (110/120, 210/212, 220/222) paired with it, wherein the two other instances of mechanical play (110/120, 210/212, 220/222) are preferably also paired with one another.

4. Production method according to one of the preceding claims, **characterized in that** in addition to an assembly (110, 120; 210, 212; 220, 222) which is already installed on/in an existing injector (1) and which has actual pairing play Δd_{act}), it is possible to install at least one assembly (110, 120; 210, 212; 220, 222) which has paired setpoint pairing play (Δdₛₑₜᵤₚ), on/in the existing injector (1).

5. Production method according to one of the preceding claims, **characterized in that** the instances of mechanical play (110/120, 210/212, 220/222) of a nozzle needle (110) in a guide (120) of the nozzle needle (110), a transmission pin (212) in an intermediate plate (210) and/or a control piston (222) in a control plate (220) are paired with one another.

6. Production method according to one of the preceding claims, **characterized in that** the pairing of the instances of mechanical play (110/120, 210/212, 220/222) for an injector (1) is carried out on the basis of at least one test point and/or at least one test series for individual assemblies (110,120;210,212;220,222) or components which are mounted one against the other.

7. Production method according to one of the preceding claims, **characterized in that**:
• a respective instance of mechanical play (110/120, 210/212, 220/222) is determined by measuring the gas leakage, by measuring the throughflow rate, by determining the diameter and/or by determining the shape;
• the method is carried out chronologically after separate premounting of at least two individual assemblies (110, 120; 210, 212; 220, 222);
• the pairing of the at least two individual assemblies (110, 120; 210, 212; 220, 222) is taken into account for final assembly of an injector (1);
• the method is carried out when final assembly of the injector (1) takes place; and/or
• the injector (1) is embodied according to one of Claims 13 to 15.

## Revendications

1. Procédé de fabrication d'un injecteur, en particulier d'un injecteur de carburant (1) pour un système d'injection directe d'un moteur à combustion interne, **caractérisé en ce que** l'on couple l'un à l'autre au moins deux jeux mécaniques (110/120, 210/212, 220/222), en particulier des jeux de couplage (110/120, 210/212, 220/222), pertinents pour des débits d'injection, des débits de fuite (L₁₁₂, L₂₁₂, L₂₂₂) et/ou des différences de pression (Δp = p_{R} - p₁₂ ≈/= Δp = p_{R} - p₂₂) de l'injecteur (1), par le fait que l'on calcule un jeu de couplage de consigne (Δd_{cons}) d'un groupe de construction (110, 120; 210, 212; 220, 222) de l'injecteur (1) à un jeu de couplage réel mesuré (Δd_{réel}) d'un autre groupe de construction (110, 120; 210, 212; 220, 222) de l'injecteur (1) et on opère le couplage en fonction de ceci, dans lequel on tient éventuellement compte d'un jeu de couplage nominal (Δdₙₒₘ) du groupe de construction couplé (110, 120; 210, 212; 220, 222).

2. Procédé de fabrication selon la revendication précédente, **caractérisé en ce que** l'on couple l'un à l'autre des jeux mécaniques (110/120, 210/212, 220/222) de l'injecteur (1) de telle manière qu'un débit de fuite entrant (L₁₁₂, L₂₂₂) vers une chambre de commande (22) de l'injecteur (1) corresponde essentiellement au moins à un débit de fuite sortant (L₂₁₂) en aval de la chambre de commande (22), et/ou qu'une différence de pression (Δp = p_{R} - p₁₂ ≈/= Δp = p_{R} - p₂₂) entre un espace de buse (102, p_{R}) et une chambre de commande (12, p₁₂; 22, p₂₂) de l'injecteur (1) reste essentiellement constante ou diminue.

3. Procédé de fabrication selon l'une quelconque des revendications précédentes, **caractérisé en ce que** l'on couple à un jeu mécanique (110/120, 210/212, 220/222) deux autres jeux mécaniques (110/120, 210/212, 220/222), dans lequel on couple de préférence également l'un à l'autre les deux autres jeux mécaniques (110/120, 210/212, 220/222).

4. Procédé de fabrication selon l'une quelconque des revendications précédentes, **caractérisé en ce que** l'on ajoute à un groupe de construction (110, 120; 210, 212; 220, 222) avec un jeu de couplage réel (Δd_{réel}) installé sur/dans un injecteur existant (1), sur/dans l'injecteur (1) au moins un groupe de construction (110, 120; 210, 212; 220, 222) avec un jeu de couplage de consigne couplé (Δd_{cons}).

5. Procédé de fabrication selon l'une quelconque des revendications précédentes, **caractérisé en ce que** l'on couple l'un à l'autre les jeux mécaniques (110/120, 210/212, 220/222) d'un pointeau (110) dans un guide (120) du pointeau (110), à une broche de transmission (212) dans une plaque intermédiaire (210) et/ou à un piston de commande (222) dans une plaque de commande (220).

6. Procédé de fabrication selon l'une quelconque des revendications précédentes, **caractérisé en ce que** l'on opère le couplage des jeux mécaniques (110/120, 210/212, 220/222) pour un injecteur (1), sur la base d'au moins un point de test et/ou d'au moins une série de test pour des groupes de construction individuels (110, 120; 210, 212; 220, 222) ou pour d'autres pièces montées l'une sur l'autre.

7. Procédé de fabrication selon l'une quelconque des revendications précédentes, **caractérisé en ce que**
• on détermine un jeu mécanique concerné (110/120, 210/212, 220/222) par une mesure de fuite de gaz, par une mesure de débit, par des déterminations de diamètre et/ou par des déterminations de forme;
• on exécute le procédé temporellement après un pré-montage séparé d'au moins deux groupes de construction individuels (110, 120; 210, 212; 220, 222);
• le couplage desdits au moins deux groupes de construction individuels (110/120; 210/212; 220/222) est pris en compte pour un montage final d'un injecteur (1);
• on exécute le procédé lors d'un montage final de l'injecteur (1); et/ou
• l'injecteur (1) est configuré selon l'une quelconque des revendications 13 à 15.
